# EUROPÄISCHE PATENTSCHRIFT

(11) **EP 2 881 502 B1**
(45) Veröffentlichungstag und Bekanntmachung des Hinweises auf die Patenterteilung: **04.10.2017**
(21) Anmeldenummer: 14003923.1
(22) Anmeldetag: 21.11.2014
(51) Int. Cl.: D02G 1/12, D02G 1/20, D02J 13/00, D06B 3/04, D06B 5/06

(54) **Vorrichtung zur kontinuierlichen Bearbeitung eines fadenförmigen Gutes**
Device for continuous treatment of a filamentary material
Dispositif de traitement continu d'un produit en forme de fil

(30) Priorität: 03.12.2013 DE 102013020471
(43) Veröffentlichungstag der Anmeldung: 10.06.2015
(73) Patentinhaber: Saurer Germany GmbH & Co. KG, 42897 Remscheid (DE)
(72) Erfinder: Brenk, Siegfried, 47839 Krefeld (DE); Filz, Ingo, 41749 Viersen (DE); Schnitzler, Jürgen, 41751 Viersen (DE); Tetzlaff, Georg, 52076 Aachen (DE)

(56) Entgegenhaltungen:
- EP-A2- 0 222 214
- WO-A1-2008/025411
- CH-A- 433 172
- CH-A- 537 485
- DE-A1- 1 635 125
- JP-A- S52 128 418
- US-A- 3 659 439

## Beschreibung

Die Erfindung betrifft eine Vorrichtung zur kontinuierlichen Bearbeitung eines fadenförmigen Gutes mit mehreren Verfahrensschritten.

Damit Textilien ihren Verwendungszweck erfüllen und in Griff, Aussehen und Gebrauchsverhalten die gewünschten Eigenschaften aufweisen, werden sie speziell bearbeitet. Neben der Fasergewinnung, Garn- und Zwirnerzeugung sowie der Flächenbildung gibt es weitere Verfahren, die die textilen Eigenschaften beeinflussen.

Je nach Verwendungszweck wird zum Beispiel eine größere Stabilität oder mehr Volumen im fadenförmigen Gut, eine Erhöhung der Temperaturbeständigkeit, eine Färbung, eine wasserabweisende oder fungizide Ausrüstung erforderlich, um nur einige Beispiele zu nennen.

Diese so genannten Veredlungs-Verfahren können in allen Prozessstufen durchgeführt werden, es gibt Veredlungsverfahren für Fasern, Garne/Zwirne und Flächengebilde. Einige Veredlungsverfahren lassen sich in den Herstellungs- oder Weiterverarbeitungsprozess integrieren, andere wiederum sind diskontinuierlich.

Viele dieser Veredlungs-Verfahren benötigen eine anschließende thermische Fixierung, die üblicherweise in Dampfatmosphäre oder unter trockener Hitze durchgeführt wird, um die wünschenswerten Eigenschaften dauerhaft zu stabilisieren. Üblicherweise wird der Fixierungsprozess in der Textilindustrie als Thermofixierung bezeichnet, im Bereich der Teppichgarnherstellung wird das Synonym Heatsetprozess verwendet.

Im Bereich der Teppichgarnherstellung beispielsweise gibt es so genannte Straight Set-Garne und Frieze-Garne.

Beim Straight Set-Garn wird die gerade linienförmige Struktur der Einfachgarne oder der kablierten Garne bzw. Zwirne thermofixiert, was in Schnittpolteppichen zu geraden, nebeneinander geordneten Polschenkeln führt.

Für Frieze-Garne wird zwischen dem Kablierprozess und dem Heatsetprozess dem Garn in einem separaten Prozess eine dreidimensionale Verformung überprägt. Dabei wird das Garn durch Biegung/Stauchung dreidimensional verformt und dieser Zustand thermofixiert. Die Garne sind im fertigen Teppichboden bei Schnittpolwaren wie ein Krückstock geformt. Diese Teppiche zeigen eine lebhafte Oberflächenstruktur, die unempfindlicher gegenüber Trittspuren ist. Mehr als der Hälfte der weltweit in Schnittflor-Tuftingteppichen verarbeiteten kablierten Garne bzw. Zwirne wird in einem thermomechanischen Prozess eine so genannte Frieze-Optik bzw. Textured-Optik erteilt.

Nach der Verformung werden die kablierten Garne oder Zwirne einem anschließenden Thermofixierprozess unterzogen. Durch das aufeinanderfolgende Heizen und Kühlen relaxiert das Garn und kann je nach Materialart schrumpfen und bauschen. Gewünscht ist in der Regel ein maximaler Bausch, dazu muss der Faden spannungsfrei, insbesondere zug- und druckspannungsfrei, durch die Thermofixiereinrichtung laufen. Weiterhin wird dadurch die Garndrehung permanent stabilisiert bzw. fixiert, was im späteren Einsatz der Garne zu einer wesentlich besseren Strapazierfähigkeit und Haltbarkeit der daraus hergestellten Teppiche bzw. Teppichböden führt.

In der Praxis ist es so, dass diese Verfahren durch voneinander unabhängige Einzelaggregate durchgeführt werden.

Die DE 1 635 125 A1 beschreibt ein Verfahren und eine Vorrichtung zum Behandeln von Garn, bei dem das Garn mehreren Behandlungsvorgängen unterworfen wird. Dazu wird eine Fadenschar kontinuierlich durch hintereinander angeordnete Einzelaggregate geführt.

In der DE 198 25 905 A1 wird eine Fadenveredlungsanlage beschrieben. Je nachdem ob ein gekräuselter oder ungekräuselter Faden hergestellt werden soll, läuft dieser durch ein entsprechendes alternatives Aggregat und wird auf einem Transportband abgelegt. Auf dem Transportband wird der Faden schließlich einer Klimakammer zum Thermofixieren zugeführt. Da zur Herstellung von gekräuselten oder ungekräuselten Fäden unterschiedliche Aggregate zum Einsatz kommen, wird ein dem Lieferwalzenpaar nachgeordneter Adapter offenbart, der den Montageaufwand zum Umrüsten der Veredlungsanlage reduziert.

Gemäß der DE 198 25 905 A1 wird, um gekräuselte Fäden (in der textilen Branche werden die Begriffe gestauchte, verformte Fäden oder Fäden mit Frieze-Effekt als Synonyme verwendet) herstellen zu können, eine so genannte Stauchkammer eingesetzt. Die Stauchkammer besitzt neben einem Kanaleinlauf und einem Kanalauslauf einen Durchgangskanal. Mit einem Gelenk an der Kanalwand ist am Kanalauslauf eine so genannte Rückhalteklappe angeordnet, die entgegen der Transportrichtung der zu stauchenden Fäden eine Rückhaltekraft ausübt. Die zu stauchenden Fäden gelangen über den Kanaleinlauf in den Durchgangskanal und werden dabei an den Wandungen des Durchgangskanals und durch die Rückhalteklappe gebremst, bis der Garnpfropfen so groß ist, dass die Rückhaltekraft der Rückhalteklappe überwunden wird und die Fäden über eine dem Kanalauslauf nachgeordnete Gleitfläche auf einem Transportband zu liegen kommen. Im Anschluss daran werden die Fäden auf dem Transportband einer separaten Thermofixiereinrichtung zugeführt.

Sollen hingegen ungekräuselte Fäden respektive Straight Set-Garne oder Zwirne hergestellt werden, so ist dazu ein so genannter Schlaufenableger notwendig. Der Schlaufenableger enthält eine Hohlwelle, in die ein Ablagerohr hineinragt. Zusammen mit der Hohlwelle ist das Ablagerohr changierend antreibbar. Die Fäden, die durch das Lieferwalzenpaar zugeführt werden, gelangen durch eine Einlaufhülse in einen Durchgangskanal und schließlich in den Kanal des changierenden Ablagerohres, so dass die Fäden in Form von Fadenschlaufen auf einem Transportband abgelegt werden, um danach eine separate Thermofixiereinrichtung zu durchlaufen. Unter Vernachlässigung der Biegeradien spricht man von ungekräuselten respektive Straight Set-Fäden.
der DE 10 2006 040 065 A1 ist ein Verfahren zur thermischen Behandlung eines laufenden Garns sowie eine Zwirnmaschine zur Durchführung des Verfahrens bekannt. Dazu weist jede Arbeitsstelle eine Dampffixiereinrichtung auf, die mit Sattdampf oder Heißdampf betreibbar ist und der Fixierung des aus der Zwirneinrichtung abgezogenen Garnes dient.

Die Einlauf- und Auslauföffnungen weisen Fadenschleusen auf, die der Abdichtung der Fadenbehandlungskammer zur Umgebung hin dienen. Solche Fadenschleusen sind wichtige Bestandteile derartiger Garnbehandlungskammern, da einerseits während des Betriebes eine effiziente Abdichtung durch das durchlaufende Garn gewährleistet sein muss, anderseits die Reibung des durchlaufenden Garns möglichst gering sein sollte. Die Hindurchführung des Garns durch die Vorrichtung wird durch jeweils ein der Vorrichtung vorangestelltes und ein der Vorrichtung nachgeordnetes Lieferwerk erreicht. Hierzu werden die beiden Lieferwerke der jeweiligen Arbeitsstelle derart angesteuert, dass das die Vorrichtung durchlaufende Garn im Wesentlichen spannungslos durchläuft. Unmittelbar nach dem Verlassen der Behandlungsvorrichtung wird das Garn auf eine Spule aufgewickelt.

Nachteilig an dem Verfahren und der Vorrichtung ist allerdings, dass zur Fixierung eines Effektes dieses Einzelaggregat einem anderen Aggregat, das beispielsweise einen Frieze-Effekt erzeugt, nachgeschaltet werden muss, wodurch relativ viel Bauraum benötigt wird.

Die EP 0 222 2 14 A2 offenbart ein Verfahren zur Behandlung eines Faserkabels in einer Apparatur, in die das Faserkabel eingeführt, gekräuselt, mit Gas behandelt und aus der es wieder ausgeführt wird. Das Verfahren eignet sich insbesondere zur Behandlung von nach dem Trockenspinnverfahren erzeugte Faserkabel, vor allem für Acrylfaserkabel und ist besonders energie- und emissionsarm.

Nachteilig an diesem Verfahren ist, dass keine anderen Effekte außer einer Kräuselung erzielt werden können.

Durch die CH 433 172 A ist eine Vorrichtung zum Nassbehandeln und anschließendem Nachbehandeln von Textilgütern offenbart. Dazu sind ein Nassbehandlungsteil (Siebtrommel, Sprüheinrichtung oder Foulard) und ein Nachbehandlungsteil in druckgleichen Räumen in einer Kammer angeordnet. Nachdem das textile Gut den Foulard durchlaufen hat, wird es gefaltet auf ein Band gelegt und so durch den Dämpfer gefahren. Der Warenein- und -auslauf wird dabei durch Walzen abgedichtet. Um eine gewisse Trennung des Tränkraumes und des Behandlungsraumes zu ermöglichen, können Trennwände vorgesehen werden und, da die Temperatur in der Behandlungskammer meistens sehr hoch liegt, kann in den Fällen, in denen die aufzubringende Flüssigkeit diese Temperatur evtentuell nicht verträgt, eine Kühlung der Foulardwalzen und/oder der Flotte vorgenommen werden.

Nachteilig an einer derartigen Vorrichtung ist, dass lediglich ein Nassbehandlungsteil vorhanden ist und andere Effekte, wie zum Beispiel Formgebende nicht erzielt werden können. Des Weiteren können in einer Vorrichtung gemäß der CH 433 172 A keine unterschiedlichen Temperaturzonen gewährleistet werden.

Die DE 10 2007 014 556 A1 offenbart laut Titel eine Kombination eines Verfahrens zum Erzeugen von Frieze-Garn mit einer Kablier- oder Zwirnmaschine bzw. Integration dieses Verfahrens in eine Kablier- und Zwirnmaschine verbunden mit einer Heat-Set-Einheit. Dazu wird das Textilgarn zuerst dem Kablier- oder Zwirnprozess unterzogen, anschließend wird der Frieze-Effekt erzeugt und danach wird das so geformte Textilgarn in der Heat-Set-Einheit fixiert. Die Vorrichtung zur Frieze-Erzeugung kann dabei vor der Heat-Set-Einrichtung angeordnet oder in die Heat-Set-Einrichtung integriert sein. Alle drei Verfahrensschritte sollen in einer Maschine kombiniert werden.

Weitere konkrete Gestaltungsmerkmale enthält diese Publikation nicht.

Nachteilig an dem Verfahren ist, dass die vorgeschlagene feste Integration aller Aggregate in einer Maschine die Flexibilität der Prozessführung reduziert, da mit dieser Kablier- oder Zwirnmaschine ausschließlich Garn mit Frieze-Effekt hergestellt werden kann. Des Weiteren herrschen, falls die Frieze-Einrichtung in die Heat-Set-Einrichtung integriert ist, in der Stauchkammer der Frieze-Einheit und der Heat-Set-Einheit hohe Fixiertemperaturen. Wenn aber bereits beim Komprimieren des Fadens auf der Rückhalteklappe der Stauchkammer die Fixiertemperatur einwirkt, entstehen durch die Stauchung bedingte Druckstellen der sich kreuzenden Fadenlagen, die mit fixiert werden. Diese Druckstellen beeinträchtigen die Garngleichmäßigkeit, was beispielsweise beim Färben und damit im späteren Flächengebilde zu einem uneinheitlichen Warenbild führt.

Des Weiteren kann auf diese Weise nur ein eingeschränkter Bausch des Garnes entstehen, der zur Volumenerhöhung notwendig ist.

Die Aufgabe der vorliegenden Erfindung ist es demnach, eine Vorrichtung vorzuschlagen, die die zuvor genannten Nachteile reduziert respektive beseitigt. Dabei soll die Flexibilität erhöht, Energie eingespart und die Produktqualität verbessert werden.

Diese Aufgabe wird erfindungsgemäß durch die kennzeichnenden Merkmale des Anspruchs 1 gelöst.

Vorteilhafte Ausgestaltungen der Erfindung sind Gegenstand der Unteransprüche.

Zur Lösung der Aufgabe wird gemäß Anspruch 1 eine Liefereinrichtung, eine Behandlungs- und Ablagevorrichtung, eine Transportvorrichtung, eine Thermofixiereinrichtung sowie eine Längenausgleichseinrichtung in einem gemeinsamen abgeschlossenen System angeordnet sind, das abgeschlossene System in seinem Inneren sich durch einen im Wesentlichen gleichen Druck von der Umgebung unterscheidet und innerhalb des Systems für die verschiedenen Verfahrensschritte gegeneinander abgeschirmte Untersysteme vorhanden sind, an die jeweils Versorgungseinrichtungen angeschlossen sind, diezumindest unterschiedliche Temperaturen in den Untersystemen erzeugen.

Grundgedanke der Erfindung ist, die Behandlung zur Effekterteilung sowie die Thermofixierung innerhalb eines abgeschlossenen Systems durchführen zu können, wobei sich alle Einrichtungen zur Effekt- bzw. Formgebung, zur geordneten Ablage des Fadens, zum Transport des Fadens durch die Temperaturzonen sowie zur geregelten Fadenspeicherung zum Längenausgleich innerhalb von Systemgrenzen befinden und die Thermofixiereinheit bevorzugt mit Sattdampf, das heißt unter einem der Temperatur entsprechenden hohen Druck, betrieben wird.

Das abgeschlossene System weist dabei Untersysteme auf, wie zum Beispiel ein Untersystem Druckluftzone, ein Untersystem Dampfzone sowie ein Untersystem Kühlzone.

Übliche Systemdrücke ergeben sich aus der materialtypischen Verfahrenstemperatur für das Thermofixieren, die je nach Material, beispielsweise für Sattdampf als Fixiermedium, üblicherweise im Bereich zwischen 110°C und 150°C liegen.

In dem Untersystem Druckluftzone, das je nach Erfordernis mit erhöhter Temperatur als Vorheizzone oder gegebenenfalls auch mit einem Druckluft/Dampfgemisch eingestellt werden kann, ist das Untersystem Effekterzeugung und Fadenablage auf einem Transportband angeordnet, das im Systemdruck arbeitet.

Um bestimmte Effekte zu erzielen, wird der Faden behandelt. Dabei gibt es je nach Anforderungsprofil eine Vielzahl von wünschenswerten Eigenschaften, die auf den Faden aufgebracht werden können. Die Behandlungsvorrichtung kann beispielsweise den Faden verformen oder einen Drucker enthalten, der den Faden kontinuierlich bedruckt. Die Behandlung kann aber auch daraus bestehen, dass der Faden innerhalb der Behandlungsvorrichtung durch eine Flotte geleitet wird, die dem Faden zum Beispiel hydrophobe, antistatische oder fungizide Eigenschaften verleiht.

Um bei der Herstellung von beispielsweise Frieze-Garn Druckstellen zu vermeiden, ist es wichtig, dass sowohl in der Stauchkammer als auch bei der Fadenablage auf dem Transportband eine niedrigere Temperatur vorherrscht als in der anschließenden Dampfzone. Beim Komprimieren des Fadenpfropfens auf der Rückhalteklappe würden andernfalls Druckstellen an den Kreuzungsbereichen des Fadens entstehen, die nicht mehr ausgeglichen werden können und sich zum Beispiel in einem unterschiedlichen Färbeverhalten äußern.

Auch bei der Herstellung von Straight-Garnen unterstützt das Temperaturgefälle zwischen der Druckluft- und Dampfzone das zu erzielende Ergebnis.

Das Transportband transportiert den abgelegten Faden mit definierter Geschwindigkeit durch eine Abschirmung in die Dampfzone. Dort erfolgt die Erwärmung auf die so genannte Thermofixiertemperatur oder Bauschtemperatur und der Faden erfährt einen materialbedingten Schrumpf und Bausch.

Wie bereits erwähnt, ergeben sich die Systemdrücke aus den materialspezifischen Verfahrenstemperaturen für das Thermofixieren. Wird beispielsweise Sattdampf als Fixiermedium verwendet, liegen diese in der Regel im Bereich zwischen 110°C und 150°C.

Im folgenden Untersystem Kühlzone wird der Faden mit einem Zielwert unterhalb der Glasumwandlungstemperatur mittels Druckluft gekühlt, damit der in der Dampfzone vorliegende Zustand permanent stabilisiert bzw. fixiert wird und somit gegen mechanische Belastungen in Folgeprozessen und im fertigen Teppich widerstandsfähig wird. In der Kühlzone kann sich zusätzlich das Untersystem Fadenspeicher mit Entschlaufer befinden.

Da eine Abschirmung zwischen unterschiedlichen Temperaturzonen wesentlich unproblematischer und konstruktiv einfacher zu erreichen ist als die Abgrenzung unterschiedlicher Druckzonen, reicht es aus, zur Stabilisierung der Dampfzone entsprechende mechanische Trennelemente zu verwenden, im einfachsten Fall eine Schlitzblende oder ein fester länglicher Spalt sowie die Beaufschlagung der vorgeschalteten bzw. nachgeschalteten Zone mit Druckluft und einem im Wesentlichen dem Dampfdruck entsprechendem Druck. Beides sichert einen geringen Medienaustausch zwischen den einzelnen Zonen.

Das bedeutet, dass die Thermofixierzone nun nicht mehr am Einlauf und am Auslauf des Transportbandes gegen Druckunterschiede abgedichtet werden muss, da beide -Transportband und Thermofixierzone - Bestandteil des geschlossenen Systems sind. Auf die derzeitig in der Praxis übliche Verwendung von Quetschwalzen kann somit verzichtet werden. Damit werden die Nachteile von Quetschwalzen, wie zum Beispiel Druckstellen an Überkreuzungsstellen von mehreren Fadenlagen und daraus resultierende Anfärbeunterschiede vermieden, insbesondere wenn die Quetschwalzen mit noch nicht vollständig abgekühlten Fäden in Kontakt kommen.

Darüber hinaus sind hier grundsätzlich aber alle bekannten Mittel zur Abschirmung denkbar, wie zum Beispiel Walze gegen Walze oder Walze gegen Band.

Die unterschiedlichen Verfahrensschritte werden in einem abgeschlossenen System durchgeführt, das gegenüber der Atmosphäre einen höheren Druck aufweist. Da das System einen weitestgehend gleichen Druck aufweist, muss nur das Außengehäuse in seiner Stabilität die Druckdifferenz von Umgebungsatmosphäre zu Systeminnendruck übernehmen. Auf die Wandung der Dampfzone wirkt nahezu keine Druckdifferenz, was bei der konstruktiven Ausführung für die Dampfzone wesentlich geringere Wandstärken ermöglicht.

Unter fadenförmigem Gut sollen im Rahmen dieser Anmeldung alle linienförmigen Gebilde verstanden werden. Dies können Garne, Zwirne aber auch Folienbändchen sowie schlauch- und bändchenförmige Textilien und dergleichen sein. Zur Vereinfachung wird der Begriff des Fadens gleichbedeutend für die möglichen Alternativen im Rahmen dieser Anmeldung verwendet.

Des Weiteren, wie in Anspruch 2 dargelegt, sind die Grenzen des Systems, an denen das fadenförmige Gut ein- oder austritt, durch Schleusen gebildet, die einen Druckausgleich mit der Umgebung unterdrücken. An den Grenzen der Untersysteme untereinander sind nur Temperaturabschirmungen vorhanden.

Die Abdichtung des gesamten Druckraumes zur Umgebung erfolgt am Fadeneingang und Fadenausgang durch Schleusen, im einfachsten Fall gerade Röhrchen, die auf den jeweiligen Durchmesser des Fadens im Hinblick auf minimale Leckage und störungsfreien Garndurchlauf abgestimmt sind. Statt der Garnschleusen können auch andere, bekannte Trennmittel wie beispielsweise Abquetschwalzen zur Abdichtung verwendet werden.

Innerhalb des Systems befinden sich ein weitestgehend gleicher Druck und unterschiedliche Temperaturzonen.

Das Gehäuse wird nur durch den Fadeneinlass und -auslass durchbrochen sowie die Zu- bzw. Ableitungen der zum Betrieb erforderlichen Medienströme für Sattdampf, Luft und Kondensat.

In einer bevorzugten Ausführungsform gemäß Anspruch 3 ist die Behandlungsvorrichtung eine Formgebungseinrichtung.

Besonders im Bereich der Teppichgarnherstellung wird nach dem Kablieren oder Zwirnen dem Garn ein voluminöseres oder verformtes Erscheinungsbild verliehen.

Nach Anspruch 4 ist die Behandlungsvorrichtung eine kombinierte Vorrichtung zur Erzeugung eines Frieze- oder alternativ eines Straight Set-Effekts.

Damit bei einem Wechsel von Straight Set-Garnen zu Frieze-Garnen oder umgekehrt nicht immer die entsprechende Behandlungsvorrichtung ausgebaut, getauscht und wieder eingebaut werden muss, kann hier eine Vorrichtung verwendet werden, mit der sowohl Frieze-Garne, d.h. mit einer dreidimensionalen Formgebung, als auch Straight-Set-Garne, d.h. im langgestreckten Zustand, hergestellt werden können. Zum Wechsel von einem Verfahren auf das andere muss hier keine Neueinfädelung bzw. kein Anknoten der Fäden vorgenommen werden.

Wie bereits beschrieben, ist die Friezevorrichtung beispielsweise als Stauchkammer ausgeführt. In diesem Fall wird der Faden durch das Lieferwerk in eine Kammer gefördert, bei der ein Wandsegment unter Belastung (z.B. durch Federkraft oder Druckluft) angestellt ist und den Raum abschließt. Gegen die kraftbeaufschlagte Rückhalteklappe bildet sich ein Fadenpfropfen aus, der sobald der Pfropfendruck die Gegenkraft der Rückhalteklappe überschreitet, die Stauchkammer wieder verlässt. Die Höhe des Rückhalteklappenwiderstandes bestimmt dabei die Intensität der im Pfropfen gebildeten dreidimensionalen Verformung, d.h. die Intensität des Friezecharakters. Die Beeinflussung der Intensität des Friezecharakters erfolgt über die Veränderung der Rückhalteklappenkraft.

Das verformte Frieze-Garn wird mittels eines trichterförmigen Elements, beispielsweise eines Rohrkrümmers, dessen Austrittsöffnung feststeht und in Richtung der Transporteinrichtung zeigt, kontrolliert abgelegt. Dabei rutscht das gebildete Frieze-Garn unter seinem Eigengewicht und infolge des kontinuierlichen Nachschubs im Inneren des Rohrkrümmers nach unten und legt sich auf das laufende Transportband.

Im Falle des Wechsels zur Erzeugung von Straight Set-Garn wird die Rückhalteklappe mittels einer geeigneten Ansteuerung in die hintere Position gestellt und verbleibt dort für die gesamte Produktionszeit. Auf diese Weise entsteht eine hindernisfreie Kammer, durch die der Faden ablenkungsfrei läuft.

Gleichzeitig wird das trichterförmige Element mittels eines Antriebs, beispielsweise eines Schrittmotors, rotatorisch angetrieben. Der Faden wird damit aus dem Lieferwerk kommend über die entstehende Fliehkraftwirkung nach außen geschleudert und läuft innerhalb der Stauchkammer gestreckt. In Kombination von Fliehkraft und Eigengewicht des Fadens legt sich der Faden auf der Transportvorrichtung geordnet in Kreisbogenform ab. Der Ablegeradius, der aus der Höhe der Fliehkraft, des Eigengewichtes des Fadens und der Transportbandgeschwindigkeit beeinflusst wird, wird dabei so groß eingestellt, dass sich die Kreisbogigkeit immer noch als quasi gerade (Straight) in den Garnnoppen des fertigen Teppichs darstellt.

Nach Anspruch 5 ist die Behandlungsvorrichtung eine Färbeeinrichtung.

Soll der Faden kontinuierlich gefärbt werden, so kann eine entsprechende und an sich bekannte Vorrichtung in dem abgeschlossenen System angeordnet sein. Nachdem der Faden durch eine Färbeflotte und Abquetschwalzen gezogen wurde, erfolgt die Ablage auf dem Transportband.

Vorzugsweise sind gemäß der Ansprüche 6 und 7 in der Längenausgleichseinrichtung sowohl Mittel zur Auflösung der bei der Formgebung und Ablage auf der Transporteinrichtung erzeugten komprimierten Fadenablage vorgelagert als auch eine Regeleinrichtung vorgesehen, die unter Berücksichtigung materialspezifischer Eigenschaften des fadenförmigen Gutes dafür sorgt, dass Lieferschwankungen des fadenförmigen Gutes ausgeglichen werden und der Abzug des fadenförmigen Gutes zum Verlassen des Systems weitestgehend gleichmäßig erfolgt.

Da der Faden nach der Fixierung das System zur Weiterverarbeitung gestreckt verlassen sollte, muss der Faden in den gestreckten Zustand gebracht werden. Die Streckung wird erzeugt über eine Längenausgleichseinrichtung, zum Beispiel einen Schlaufenspeicher mit einem Belastungsgewicht, womit eine Fadenzugkraft zwischen Ausgangslieferwerk und einem Abbindepunkt auf dem Transportband entsteht. Der Abbindepunkt auf dem Transportband kann mit einer frei drehbar gelagerten Walze mit definierter Linienlast, bestehend aus dem Walzengewicht plus gegebenenfalls eine Feder, definiert werden. Diese Walze bildet eine Abbindung zum davor befindlichen Transportbandstück, so dass nur das jeweilige Fadenstück, das gerade die Drucklinie durchläuft, durch das Gewicht im Schlaufenspeicher gestreckt wird. Bei einer kreisbogigen Ablage im Falle der Straight-Garn-Erzeugung wird immer ein ganzer Bogen freigegeben. Im Falle der Frieze-Garne wird die dreidimensionale Bogigkeit ausgestreckt. Der Garnspeicher ist für beide Fälle auf die maximal freiwerdende Fadenlänge ausgelegt.

Im Falle des erläuterten Gewichtsspeichers erfolgt also eine permanente Auf-und-ab-Bewegung, im Falle der Straight-Garn-Herstellung durch die jeweils freiwerdende Länge eines ganzen Ablagebogens. Die Lage des Belastungsgewichtes wird mittels geeigneter Sensoren, bevorzugt berührungsloser Sensorik (z.B. Hallsensoren oder optische Sensoren), abgetastet. Hier können Sensoren eingesetzt werden, die kontinuierlich die exakte Lage über den gesamten möglichen Verfahrhub erfassen. Eine mögliche einfache Variante ist eine Zweistellungserkennung, wobei eine geeignete Software bei Erreichen des unteren Sensors das Ausgangslieferwerk etwas schneller laufen lassen kann und bei Erreichen des oberen Sensors das Ausgangslieferwerk langsamer ansteuern kann. Durch eine Anpassung der Regelalgorithmen kann abhängig vom Fadenmaterial und seinen Schrumpfeigenschaften sowie dem Ablageverhalten bzw. der Belegungsdichte auf dem Band die überlagerte Auf- und Abwärtsbewegung durch die freiwerdende Überlänge hinter dem Abbindepunkt kompensiert werden, um trotzdem ein verwertbares Regelverhalten sicherzustellen.

Das so entschlaufte beziehungsweise gestreckte Garn wird dann mittels des Ausgangslieferwerkes zur Ausgangsschleuse geführt und mittels eines außerhalb des Systems angeordneten Hauptabzuges durch die Auslassfadenschleuse gezogen.

Anspruch 8 besagt, dass einzelne Untersysteme eine bauliche Einheit bilden und aus dem abgeschlossenen System entnehmbar sind.

Durch die Untersysteme lässt sich das gesamte System als ein Baukastensystem konfigurieren. Einzelne Untersysteme wie beispielsweise die Behandlungsvorrichtung können so ausgetauscht oder zu Wartungszwecken aus dem Gesamtsystem entnommen werden.

In einer besonderen Ausführungsform sind mehrere Untersysteme auf einem Halter, wie zum Beispiel einem Schlitten, zusammenmontiert. Dieser Schlitten befindet sich als Ganzes in einem unter Druckluft, der weitestgehend dem Systemdruck entspricht, stehenden Gehäuse. Vorteilhaft ist diese Lösung deshalb, weil die gesamte Einheit für Wartungszwecke und Reinigung als Schublade nach vorne gezogen werden kann.

Wie in Anspruch 9 beschrieben, sind die Versorgungseinrichtungen an eine zentrale Versorgung angeschlossen.

Bei textilen Vielstellenmaschinen bietet es sich an, die Zuspeisung des Sattdampfes und der Druckluft zentral zu realisieren und davon die bedarfsgerechte Zuteilung zu den einzelnen Arbeitsstellen abzuzweigen.

Besonders bevorzugt sind gemäß Anspruch 10 Systemparameter einstellbar.

Entweder können an der Zentralsteuereinheit oder lokal an den jeweiligen Arbeitsstellenrechnern die Systemparameter, wie zum Beispiel die Liefergeschwindigkeiten, die Transportbandgeschwindigkeit, die Rotationsgeschwindigkeit des Ablagerohres, die Luftdrücke sowie die Temperaturen eingegeben werden.

Gegebenenfalls, falls eine Vorrichtung gemäß Anspruch 4 zum Einsatz kommt, gehören zu den Systemparametern ebenfalls die Auswahl, ob ein Frieze- oder Straight-Effekt erzielt werden soll und in welchem Ausmaß der Frieze-Effekt sich ausbildet. Auf diese Weise ist es möglich, das System auf materialspezifische Besonderheiten einzustellen und so unterschiedlichste Materialien verarbeiten zu können.

Je nach Anforderungsprofil können die Systemparameter entweder für die gesamte Maschine, für einzelne Maschinenseiten, für Sektionen oder individuell für jede Arbeitsstelle vorgegeben werden.

Nach Anspruch 11 sind Mittel zur automatischen Einfädelung des fadenförmigen Gutes vorgesehen.

Bis auf Röhrchenschleusen, durch die der Faden vorzugsweise manuell eingezogen werden muss, ist eine automatische Einfädelung, beispielsweise mittels Druckluft, vorgesehen.

Wie in den Ansprüchen 12 und 13 beschrieben, kann die Vorrichtung sowohl in den Fadenlauf von Fadenherstellungsprozessen- oder Fadenverarbeitungsprozessen integriert oder autark betrieben werden. Besonders geeignet ist die Vorrichtung für die Veredlung von Teppichgarnen. Daher kann insbesondere die erfindungsgemäße Vorrichtung in den Fadenlauf von Kablier- oder Zwirnmaschinen integriert werden. Denkbar wäre aber auch eine Anordnung beispielsweise vor einer Tuftingmaschine, in einer Spinnmaschine oder einem Extruder nachgeschaltet oder einer anderen fadenförmiges Gut verarbeitenden Textilmaschine.

Gemäß Anspruch 14 bzw. Anspruch 15 kann die Vorrichtung für Einzelfäden eingesetzt werden, möglich ist aber auch, dass eine Fadenschar in das System zur Erzielung eines Effektes und dessen Fixierung geführt wird.

In diesem Fall werden mehrere Garnschleusen oder statt der Garnschleusen entsprechende, bekannte Trennmittel wie beispielsweise Abquetschwalzen zur Abdichtung verwendet.

Die Erfindung ist nachfolgend anhand eines in den Zeichnungen dargestellten Ausführungsbeispiels näher erläutert.

In den Zeichnungen zeigen:
- Figur 1: schematische Darstellung der Integration des erfindungsgemäßen Verfahrens;
- Figur 2: schematische Darstellung der erfindungsgemäßen Vorrichtung;
- Figur 3: schematische Darstellung der Fadenablage für die kombinierte Frieze-/ Straight Set-Einrichtung;
- Figur 4: schematische Darstellung der Rohr-in-Rohr Variante.

Figur 1 zeigt schematisch und stark vereinfacht wie das erfindungsgemäße Verfahren in einen Fadenherstellungs- respektive Fadenverarbeitungsprozess 2, hier der Kablier- bzw. Zwirnprozess, integriert werden kann. Nach dem Kablieren/Zwirnen 2 wird der Faden 1 durch eine Eingangsschleuse 4 in das System 5 überführt. Nachdem in dem System 5 der gewünschte Effekt erteilt und anschließend fixiert wurde, gelangt der Faden 1 durch eine Ausgangsschleuse 6 wieder in die Atmosphäre, um dann in der Wickelvorrichtung 7, auf die von einem Spulenrahmen 8 gehaltene Kreuzspule 9 aufgewickelt zu werden.

Das bedeutet, der Faden 1 läuft unbehandelt in das System 5 ein und verlässt das System 5 fertig veredelt.

Figur 2 zeigt schematisch die erfindungsgemäße Vorrichtung. Das System 5 wird durch ein Gehäuse 38 begrenzt.

Ein erstes Untersystem ist die unter Systemdruck stehende Druckluftzone 31, je nach Erfordernis mit erhöhter Temperatur als Vorheizzone und gegebenenfalls auch einem Druckluft/Dampfgemisch.

Hierin integriert ist als weiteres Untersystem eine kombinierte Frieze-/ Straight Set-Einrichtung 35, die ebenfalls voll im Systemdruck arbeitet.

Der Faden 1 wird über ein Lieferwerk 10 durch die Eingangsschleuse 4 in das System 5 gezogen. Der Faden 1 wird kontinuierlich in eine Stauchkammer 11 gefördert und am Ausgang gegen eine federbelastete Rückhalteklappe 12, die den Ausgang der Stauchkammer 11 verschließt, gedrückt. Durch den mechanischen Staudruck in der Stauchkammer 11 wird der Faden 1 in geometrisch unregelmäßiger Art und Weise dreidimensional gebogen und/oder geknickt (gekräuselt). Die in der Stauchkammer 11, auch Stuffer Box genannt, gekräuselte Fadenschar bildet gegen die kraftbeaufschlagte Rückhalteklappe 12 ein Fadenpfropfen aus, der sobald der Pfropfendruck die Gegenkraft der Rückhalteklappe 12 überschreitet, die Stauchkammer wieder verlässt. Unter anderem bestimmt die Höhe des Rückhalteklappenwiderstandes dabei die Intensität der im Pfropfen gebildeten dreidimensionalen Verformung d.h. die Intensität des Friezecharakters.

Das nächste Untersystem 36 gewährleistet die kontrollierte Ablage auf eine Transporteinrichtung (z.B. einem Transportband). Von der Stauchkammer 11 aus läuft der Faden 1 durch ein Ablagerohr 13, dessen Austrittsöffnung feststeht und in Richtung des Transportbandes 14 zeigt. Das gebildete Friezegarn rutscht unter seinem Eigengewicht und infolge des kontinuierlichen Nachschubs im inneren des Ablagerohres nach unten und legt sich auf das Transportband 14.

Darauf folgt das Untersystem der Dampfzone 32. Der abgelegte Faden 1 durchläuft auf dem Transportband 14 mit definierter Geschwindigkeit eine Trennstelle 39 und gelangt in die Dampfzone 32. Dort erfolgt die Erwärmung auf die so genannte Thermofixiertemperatur oder Bauschtemperatur, in der Praxis üblicherweise mittels Sattdampf oder überhitztem Dampf. Dabei erfährt der Faden einen materialbedingten Schrumpf und Bausch.

Zur Stabilisierung der Dampfzone 32 sind entsprechende mechanische Trennelemente 39, hier eine Schlitzblende, vorgesehen. Darüber hinaus wird die vorgeschaltete Druckluftzone 31 bzw. nachgeschaltete Kühlzone 33 mit Druckluft und einem im Wesentlichen dem Dampfdruck entsprechendem Druck beaufschlagt. Beides sichert einen geringen Medienaustausch zwischen den einzelnen Zonen.

In dem folgenden Untersystem Kühlzone 33 wird der Faden 1 mittels Druckluft bis unter die materialspezifische Glasumwandlungstemperatur gekühlt, damit der in der Dampfzone 32 vorliegende Zustand permanent stabilisiert bzw. fixiert wird und somit gegen mechanische Belastungen in Folgeprozessen, wie zum Beispiel beim Aufspulen, Tuften oder Weben und im fertigen Teppich widerstandsfähig wird.

Da der Faden 1 anschließend das System 5 zur Weiterverarbeitung und Aufwicklung auf eine Spule gestreckt verlassen sollte, muss der Faden 1 wieder in den gestreckten Zustand gebracht werden. Die Streckung wird erzeugt über einen Schlaufenspeicher 20 mit einem Belastungsgewicht 42, womit eine Fadenzugkraft zwischen Ausgangslieferwerk 24 und einem Abbindepunkt auf dem Transportband 14 erzeugt wird.

Im Faden- bzw. Schlaufenspeicher 20 erfolgt eine permanente Auf-und-ab-Bewegung, im Falle der Straight Set-Garn-Herstellung durch die jeweils freiwerdende Länge eines ganzen Ablagebogens. Die Lage des Belastungsgewichtes 42 wird mittels geeigneter Hallsensoren 21, 22 abgetastet. Mittels einer Zweistellungserkennung wird das Abzugslieferwerk 24 angesteuert, wobei die Steuerung 44 bei Erreichen des unteren Sensors 21 das Abzugslieferwerk 24 etwas schneller laufen lässt und bei Erreichen des oberen Sensors 22 das Abzugslieferwerk 24 langsamer ansteuert.

Der nun entschlaufte Faden 1 wird dann mittels des Ausgangslieferwerkes 24 zur Ausgangsschleuse 6 geführt und mittels eines Hauptabzuges hindurch gezogen.

Das System 5 wird über den Einlass für Druckluft 25, dem Einlass für Sattdampf 26 und dem Einlass für Druckluft für die Kühlzone 27 versorgt. Zusammen mit dem Auslass für Luft 28, dem Auslass für Dampf/Kondensat 29 und dem Auslass für Luft aus der Kühlzone 30 ist eine kontinuierliche Ver- und Entsorgung des Systems 5 gewährleistet.

Als Besonderheit weist das Ablagerohr 13 einen (nicht dargestellten) Antrieb auf, beispielsweise einen Schrittmotor. Im Falle der Erzeugung von Straight Set-Garn wird im Untersystem Effekterzeugung 35 die Rückhalteklappe 12, die mit einem Gelenk an der Wand der Stauchkammer 11 angebracht ist, in die hintere Position gestellt und verbleibt dort für die gesamte Produktionszeit. Die Stauchkammer 11 ist auf diese Weise zu einer Führung ohne Behinderung für den durchlaufenden Faden 1 geworden. Gleichzeitig wird das Ablagerohr 13 rotatorisch angetrieben. Der Faden 1 wird damit aus dem Lieferwerk 10 kommend über die entstehende Fliehkraftwirkung nach außen geschleudert und läuft innerhalb der Stauchkammer 11 gestreckt. In Kombination von Fliehkraft und Eigengewicht des Fadens 1 legt sich der Faden 1 auf dem Transportband 14 geordnet in Kreisbogenform ab. Der Ablegeradius, der aus der Höhe der Fliehkraft, des Eigengewichtes des Fadens 1 und der Transportbandgeschwindigkeit beeinflusst wird, wird dabei so groß eingestellt, dass sich die Kreisbogigkeit immer noch als quasi gerade in den Garnnoppen des fertigen Teppichs darstellt.

Auf diese Weise ist ein Wechsel von der Herstellung von Frieze-Garn auf Straight Set-Garn ohne Wechsel von mechanischen Bauelementen und ohne neues Einfädeln des Garnes möglich.

Wie aus Figur 3 detaillierter ersichtlich wird der Abbindepunkt auf dem Transportband 14 mit einer frei drehbar gelagerten Abbindewalze 17 mit definierter Linienlast definiert. Diese Abbindewalze 17 bildet eine Abbindung zum davor befindlichen Transportbandstück 14, so dass nur das jeweilige Fadenstück, das gerade die Drucklinie durchläuft, durch das Gewicht 42 im Schlaufenspeicher 20 gestreckt wird. Bei einer kreisbogigen Ablage im Falle der Straight Set-Garn-Erzeugung wird immer ein ganzer Bogen freigegeben. Im Falle der Frieze-Garne wird die dreidimensionale Bogigkeit ausgestreckt. Der Fadenspeicher 20 ist für beide Fälle auf die maximal freiwerdende Fadenlänge ausgelegt.

Figur 4 zeigt die erfindungsgemäße Vorrichtung mit mehreren Untersystemen, dabei das Untersystem Druckluftzone 31, das Untersystem Dampfzone 32 und das Untersystem Kühlzone 33, die auf einem Schlitten 43 zusammenmontiert sind, der Fadenspeicher 20 wird ebenfalls von dem Gehäuse umfasst. Der Schlitten 43 befindet sich als Ganzes in einem unter Druckluft stehenden Gehäuse 38. So kann das gesamte System 5 für Wartungszwecke und Reinigung als Schublade nach vorne gezogen und je nach Bedarf das entsprechende Untersystem 31, 32, 33 oder die entsprechenden Untersysteme 31, 32, 33 entnommen werden. Auf diese Weise wirkt außerdem auf die Wandung der Dampfzone 32 keine Druckdifferenz, was bei der konstruktiven Ausführung für die Zonen 31, 32, 33 wesentlich geringere Wandstärken ermöglicht. Nur das Gehäuse 38 muss dann in seiner Stabilität der Druckdifferenz von Umgebungsatmosphäre zu Systeminnendruck angepasst werden.

## Patentansprüche

1. Vorrichtung zur kontinuierlichen Bearbeitung eines fadenförmigen Gutes (1) mit mehreren Verfahrensschritten,
**dadurch gekennzeichnet,**
**dass** eine Liefereinrichtung (10), eine Behandlungs- (35) und Ablagevorrichtung (36), eine Transportvorrichtung (14), eine Thermofixiereinrichtung (32) sowie
eine Längenausgleichseinrichtung (37) in einem gemeinsamen abgeschlossenen System (5) angeordnet sind und dass das abgeschlossene System (5) in seinem Inneren sich durch einen im Wesentlichen gleichen Druck von der Umgebung unterscheidet und dass innerhalb des Systems (5) für die verschiedenen Verfahrensschritte gegeneinander abgeschirmte Untersysteme (31, 32, 33, 35, 36, 37) vorhanden sind, an die jeweils Versorgungseinrichtungen (25, 26, 27) angeschlossen sind, die zumindest unterschiedliche Temperaturen in den Untersystemen (31, 32, 33, 35, 36, 37) erzeugen.

2. Vorrichtung nach Anspruch 1, **dadurch gekennzeichnet, dass** die Grenzen des Systems (5), an denen das fadenförmige Gut (1) ein- oder austritt, durch Schleusen (4, 6) gebildet sind, die einen Druckausgleich mit der Umgebung unterdrücken und dass an den Grenzen (39) der Untersysteme untereinander nur Temperaturabschirmungen vorhanden sind.

3. Vorrichtung nach Anspruch 1, **dadurch gekennzeichnet, dass** die Behandlungsvorrichtung (35) eine Formgebungseinrichtung ist.

4. Vorrichtung nach Anspruch 3, **dadurch gekennzeichnet, dass** die Behandlungsvorrichtung (35) eine kombinierte Vorrichtung zur Erzeugung eines Frieze- oder alternativ eines Straight Set-Effekts ist.

5. Vorrichtung nach Anspruch 1, **dadurch gekennzeichnet, dass** die Behandlungsvorrichtung (35) eine Färbeeinrichtung ist.

6. Vorrichtung Anspruch 1, **dadurch gekennzeichnet, dass** der Längenausgleichseinrichtung (37) Mittel zur Auflösung der bei der Formgebung und Ablage auf der Transporteinrichtung (14) erzeugten komprimierten Fadenablage vorgelagert sind.

7. Vorrichtung Anspruch 1, **dadurch gekennzeichnet, dass** in der Längenausgleichseinrichtung (37) eine Regeleinrichtung vorgesehen ist, die unter Berücksichtigung materialspezifischer Eigenschaften des fadenförmigen Gutes (1) dafür sorgt, dass Lieferschwankungen des fadenförmigen Gutes (1) ausgeglichen werden und der Abzug des fadenförmigen Gutes (1) zum Verlassen des Systems (5) weitestgehend gleichmäßig erfolgt.

8. Vorrichtung nach Anspruch 1, **dadurch gekennzeichnet, dass** einzelne Untersysteme (31, 32, 33, 35, 36, 37) eine bauliche Einheit bilden und aus dem abgeschlossenen System (5) entnehmbar sind.

9. Vorrichtung nach Anspruch 1, **dadurch gekennzeichnet, dass** die Versorgungseinrichtungen an eine zentrale Versorgung angeschlossen sind.

10. Vorrichtung nach einem oder mehreren der vorhergehenden Ansprüche, **dadurch gekennzeichnet, dass** Systemparameter einstellbar sind.

11. Vorrichtung nach einem oder mehreren der vorhergehenden Ansprüche, **dadurch gekennzeichnet, dass** Mittel zur automatischen Einfädelung des fadenförmigen Gutes (1) vorgesehen sind.

12. Vorrichtung nach einem oder mehreren der vorhergehenden Ansprüche, **dadurch gekennzeichnet, dass** das System in den Fadenlauf einer Kablier- oder Zwirnmaschine integriert ist.

13. Vorrichtung nach einem oder mehreren der vorhergehenden Ansprüche, **dadurch gekennzeichnet, dass** das System autark betrieben wird.

14. Vorrichtung nach einem oder mehreren der vorhergehenden Ansprüche, **dadurch gekennzeichnet, dass** das System zur Verarbeitung von Einzelfäden eingerichtet ist.

15. Vorrichtung nach einem oder mehreren der vorhergehenden Ansprüche, **dadurch gekennzeichnet, dass** das System zur Verarbeitung einer Fadenschar eingerichtet ist.

## Claims

1. Device for contiguously processing a thread-like material (1) with a plurality of method steps, characterises in that a feed mechanism (10), a treating (35) and depositing device (36), a transporting device (14), a thermosetting mechanism (32) and a length compensating mechanism (37) are arranged in a common closed system (5) and in that the closed system (5) differs from the surroundings in its interior owing to substantially the same pressure and in that subsystems (31, 32, 33, 35, 36, 37) that are shielded from one another are present within the system (5) for the various method steps, to which sub-systems supply mechanisms (25, 26, 27) are connected respectively, which produce at least partially different temperatures in the subsystems (31, 32, 33, 35, 36, 37).

2. Device according to claim 1, **characterised in that** the limits of the system (5), at which the thread-like material (1) enters or exits, are formed by sluices (4, 6), which suppress a pressure compensation with the surroundings and **in that** only temperature shields are present at the limits (39) of the sub-systems with one another.

3. Device according to claim 1, **characterised in that** the treatment device (35) is a shaping mechanism.

4. Device according to claim 3, **characterised in that** the treatment device (35) is a combined device for producing a frieze effect or alternatively a straight set effect.

5. Device according to claim 1, **characterised in that** the treatment device (35) is a dyeing mechanism.

6. Device according to claim 1, **characterised in that** means for opening the compressed thread deposit produced during the shaping and depositing on the transporting mechanism (14) are arranged upstream of the length compensating mechanism (37).

7. Device according to claim 1, **characterised in that** provided in the length compensating mechanism (37) is a control mechanism, which, taking into account material-specific properties of the thread-like material (1), ensures that delivery fluctuations of the thread-like material (1) are compensated and the draw-off of the thread-like material (1) to heave the system (5) takes place substantially uniformly.

8. Device according to claim 1, **characterised in that** individual sub-systems (31, 32, 33, 35, 36, 37) form a structural unit and can be removed from the closed system (5).

9. Device according to claim 1, **characterised in that** the supply mechanisms are connected to a central supply.

10. Device according to any one or more of the preceding claims, **characterised in that** system parameters can be adjusted.

11. Device according to any one or more of the preceding claims, **characterised in that** means are present to automatically thread the thread-like material (1).

12. Device according to any one or more of the preceding claims, **characterised in that** the system is integrated in the thread run of a cabling or twisting machine.

13. Device according to any one or more of the preceding claims, **characterised in that** the system is operated self-sufficiently.

14. Device according to any one or more of the preceding claims, **characterised in that** the system is set up to prowess individual threads.

15. Device according to any one or more of the preceding claims, **characterised in that** the system is set up for professing a thread sheet.

## Revendications

1. Dispositif pour le traitement en continu d'un bien en forme de fil (1) en différentes étapes de processus,
**caractérisé par,**
**le fait qu'**un dispositif de livraison (10), un dispositif de traitement (35) et de dépose (36), un dispositif de transport (14), un dispositif de thermofixage (32) ainsi que
un dispositif de compensation de la longueur (37) sont agencés dans un système fermé commun (5) et que le système fermé (5) se différencie, en son intérieur, de par une pression majoritairement égale, de l'environnement et que, au sein du système (5), des sous-systèmes (31, 32, 33, 35, 36, 37), blindés entre eux, sont présents pour les différentes étapes de processus et auxquels des dispositifs d'alimentation distincts (25, 26, 27) sont raccordés et génèrent au moins des températures différentes dans les sous-systèmes (31, 32, 33, 35, 36, 37).

2. Le dispositif selon la revendication 1, **caractérisé par, le fait que** les limites du système (5) sur lequel le bien en forme de fil (1) entre et sort, est formé de sas (4, 6) créant une sous-pression de compensation avec l'environnement et que des blindages de température sont présents aux limites (39) des sous-systèmes entre eux.

3. Le dispositif selon la revendication 1, **caractérisé par, le fait que** le dispositif de traitement (35) est un dispositif de formage.

4. Le dispositif selon la revendication 3, **caractérisé par, le fait que** le dispositif de traitement (35) est un dispositif combiné pour générer un effet de frise ou, en alternative, un effet de réglage droit.

5. Le dispositif selon la revendication 1, **caractérisé par, le fait que** le dispositif de traitement (35) est un dispositif de teinture.

6. Le dispositif selon la revendication 1, **caractérisé par, le fait que** devant le dispositif de compensation de longueur (37) sont placés des moyens de dissoudre le dépôt de fil comprimé généré lors du formage et de la dépose sur le dispositif de transport (14).

7. Le dispositif selon la revendication 1, **caractérisé par, le fait que** dans le dispositif de compensation de longueur (37), un dispositif de régulation est prévu et assure, en tenant compte des propriétés spécifiques au matériau du bien en forme de fil (1), que les variations de livraison du bien en forme de fil (1) soient compensées et que le retrait du bien en forme de fil (1) soit le plus régulier possible lors de sa sortie du système (5).

8. Le dispositif selon la revendication 1, **caractérisé par, le fait que** les différents sous-systèmes (31, 32, 33, 35, 36, 37) forment une unité de construction et peuvent être prélevés du système fermé (5).

9. Le dispositif selon la revendication 1, **caractérisé par, le fait que** les dispositifs d'alimentation sont raccordés à une alimentation centralisée.

10. Le dispositif selon une ou plusieurs des revendications précitées, **caractérisé par, le fait que** les paramètres du systèmes peuvent être configurés.

11. Le dispositif selon une ou plusieurs des revendications précitées, **caractérisé par, le fait que** des moyens d'enfilage automatique du bien en forme de fil (1) sont prévus.

12. Le dispositif selon une ou plusieurs des revendications précitées, **caractérisé par, le fait que** le système est intégré dans le déroulement du fil d'une machine de câblage ou de torsion.

13. Le dispositif selon une ou plusieurs des revendications précitées, **caractérisé par, le fait que** le système fonctionne de manière autonome.

14. Le dispositif selon une ou plusieurs des revendications précitées, **caractérisé par, le fait que** le système est réglé pour le traitement de fils individuels.

15. Le dispositif selon une ou plusieurs des revendications précitées, **caractérisé par, le fait que** le système est réglé pour le traitement d'une nappe de fils.
